# EUROPÄISCHE PATENTSCHRIFT

(11) **EP 1 276 569 B1**
(45) Veröffentlichungstag und Bekanntmachung des Hinweises auf die Patenterteilung: **17.09.2003**
(21) Anmeldenummer: 01925184.2
(22) Anmeldetag: 26.04.2001
(51) Int. Cl.: B07B 7/083

(54) **VERFAHREN ZUM SICHTEN VON SICHTGUT MIT EINEM ZENTRIFUGAL-WINDSICHTER**
METHOD FOR SEPARATING MATERIAL TO BE SEPARATED USING A CENTRIFUGAL AIR SEPARATOR
PROCEDE PERMETTANT DE SEPARER DE LA MATIERE A SEPARER AU MOYEN D'UN SEPARATEUR A AIR CENTRIFUGE

(30) Priorität: 26.04.2000 AT 7302000
(43) Veröffentlichungstag der Anmeldung: 22.01.2003
(73) Patentinhaber: PMT-Jetmill GmbH, 8700 Leoben (AT)
(72) Erfinder: THALER, Horst, A-8741 Weisskirchen (AT); ROTH, Jürgen, A-8773 Kammern (AT)
(74) Vertreter: Haffner, Thomas M.
(86) Internationale Anmeldenummer: AT0100125
(87) Internationale Veröffentlichungsnummer: WO01081016

(56) Entgegenhaltungen:
- DE-A- 4 014 342
- US-A- 4 257 880
- US-A- 5 301 812

## Beschreibung

Die Erfindung bezieht sich auf ein Verfahren zum Sichten von Sichtgut mit einem Zentrifugal-Windsichter, bei welchem Sichtgut und Sichtgas in den Windsichter eingetragen und Grobgut und Feingut gesondert ausgetragen werden.

Zentrifugalkraft-Windsichter sind beispielsweise in der AT 404 681 B und der US-A-4 257 880 beschrieben. Bei dieser bekannten Ausgestaltung eines Zentrifugalkraft-Windsichters ist am Umfang je ein oder ein gemeinsamer Einlaß für das Sichtgut und das Sichtgas vorgesehen, wobei an das Gehäuse an der Unterseite ein Auslaß für das Grobgut und an der Stirnseite ein zentraler oder dezentraler Auslaß für das Feingut vorgesehen ist. Im Inneren des Gehäuses ist ein von einem Drehantrieb angetriebener Sichtrotor gelagert. Neben einer derartigen Bauweise sind Zentrifugalkraft-Windsichter bekannt, bei welchen die Rotationsachse des Rotors im wesentlichen horizontal angeordnet ist. Derartige Zentrifugalkraft-Windsichter werden üblicherweise so betrieben, daß an den Feingutaustrag ein entsprechend dimensioniertes Sauggebläse angeschlossen ist. Durch das Absaugen des Sichtgases aus dem Windsichter entsteht im Inneren des Sichters in der Regel ein mehr oder minder großer Unterdruck.

Die prinzipiellen Grundlagen zur Beurteilung der Sichtgüte von verschiedenen Sichterbauarten sind beispielsweise in "Aufbereitungs-Technik" Jahrgang 21, 1980, Heft 1, Seiten 15 bis 22, "Neue Hochleistungs-Windsichter für Feinheiten von d_{T97} = 3,8 bis 300 Mikron und hohe Durchsatzmengen" beschrieben. In diesem Artikel werden Spiral-, Schaufelrad- und Querstromsichter beschrieben, und insbesondere im Zusammenhang mit Fliehkraftsichtern festgehalten, daß für den Stokes-Bereich bei Spiralwindsichtern durch Betrieb mit höherer Umfangskomponente Feinheit und Durchsatz erheblich vergrößert werden. Der konkret beschriebene Hochleistungssichter wird mit einem Unterdruck von 3300 mm WS betrieben, wobei für Kalkstein bei einem Grenzkorn von d_{T97} = 3,6 Mikron weniger als 1/10 des Feinguts erzielt wurde als bei einem Grenzkorn d_{T97} von 6 Mikron. Insgesamt werden zur Verbesserung der Leistung höhere Drehzahl des Sichterrotors und höherer Unterdruck beschrieben und festgehalten, daß die so erreichte höhere Geschwindigkeit im Sichtraum eine wesentlich feinere Trennung ergeben soll.

Die Erfindung zielt nun darauf ab, die Grenzkorngröße bei im übrigen gleichen Betriebsbedingungen und insbesondere ohne Veränderung der Rotorgeschwindigkeit weiter herabzusetzen. Zur Lösung dieser Aufgabe weist das erfindungsgemäße Verfahren die Merkmalskombination des Anspruchs 1 auf. Überraschender Weise und entgegen den bisherigen Vorschlägen zur Verbesserung der Trennschärfe und zur Herabsetzung der maximal erreichbaren Feinheit hat es sich gezeigt, daß bei gleicher Sichterdrehzahl, gleicher Gasmenge und gleichem Aufgabematerial lediglich durch Erhöhung des Drucks über den atmosphärischen Druck die maximal erreichbare Feinheit wesentlich herabgesetzt werden konnte, und beispielsweise für Kalziumkarbonat d_{T97} auf 2 µm und darunter gesenkt werden konne. Für dieses unerwartete Ergebnis, mit welchem die Grenzkorngröße wesentlich gesenkt werden konnte, werden die nachfolgend beschriebene, allgemeine Gesetzmäßigkeit, welcher Sichtprozesse mehr oder weniger gut folgen, in neuer Weise genützt:

Betrachtet man die allgemeine Gesetzmäßigkeit, der Sichtprozesse mehr oder weniger gut folgen, so setzt sich diese aus dem Kräftegleichgewicht aus abweisender Zentrifugalkraft F_{Z} und schleppender Radialkraft F_{T} zusammen.

Die Zentrifugalkraft ergibt sich aus der Abweisewirkung des Rotors und hängt im wesentlichen von dessen Umfangsgeschwindigkeit (∼ Drehzahl) bzw. dessen Durchmesser (Radius), sowie von der Masse des Partikels (∼ Partikeldurchmesser) ab.${\text{F}}_{\text{Z}} \text{= m •} \frac{{\text{v}}_{\text{u}} {\text{}}^{\text{2}}}{{\text{r}}_{\text{Rotor}}} \text{=} \frac{{\text{d}}^{\text{3}} \text{• π}}{\text{6}} \text{• ρ •} \frac{{\text{v}}_{\text{u}} {\text{}}^{\text{2}}}{{\text{r}}_{\text{Rotor}}}$
- F_{Z}: Zentrifugalkraft (N)
- m: Masse des Teilchens (kg)
- d: Durchmesser des Teilchens (m)
- r_{Rotor}: Radius des Rotors (m)
- vᵤ: Umfangsgeschwindigkeit (m/s)

Die Schleppkraft der Gasströmung auf die Partikel, wobei angenommen wird, daß bei Partikelgrößen < 20 µm um das Partikel selbst laminare Strömungsbedingungen herrschen, hängt im wesentlichen von der Strömungsgeschwindigkeit (in diesem Fall Radialgeschwindigkeit durch die freien Rotorflächen vᵣ), von der dynamischen Zähigkeit des Mediums, sowie wiederum von der Partikelgröße ab. Man kann daher die Schleppkraft nach Stokes (laminare Umströmung) ansetzen.${\text{F}}_{\text{WI}} {\text{= 3π • η}}_{\text{dyn}} {\text{• d • v}}_{\text{r}}$
- F_{WI}: Strömungswiderstand (N)
- η_{dyn}: dyn. Viskosität (Pa • s)
- vᵣ: Radialgeschwindigkeit (m/s)

Für das sogenannte Grenzkorn mit dem Durchmesser d_{T} (Grenzkorngröße) kann man nun davon ausgehen, daß die beiden Kräfte im Gleichgewicht stehen. Durch Gleichsetzen der Beziehungen errechnet sich nun d_{T} wie folgt:${\text{d}}_{\text{T}} \text{=} \sqrt{\frac{{\text{18 • η}}_{\text{dyn}} {\text{• r • v}}_{\text{r}}}{{\text{ρ • v}}_{\text{u}} {\text{}}^{\text{2}}}}$

Neben der erforderlichen Umfangsgeschwindigkeit des Abweiserades (Rotor) haben auch die erforderliche Gasmenge bzw. die Gaseigenschaften (Luft, Dampf, Industriegase etc.) einen wesentlichen Einfluß auf die oben angeführten Punkte.

Erhöht man die Gasmenge, so führt dies einerseits zu einer besseren Dispergierung des Feststoffes und somit zu einer Verbesserung der Effizienz, sprich Erhöhung des Ausbringens an Wertstoff.

Andererseits führt die Erhöhung des Gasmenge jedoch zu einer Erhöhung der Radialgeschwindigkeit durch den Sichterrotor und somit zu einer Erhöhung der Schleppkraft, die ein Teilchen dazu bringt, in den Feingutstrom zu gelangen. Dies führt zu einer Erhöhung der Trennkorngröße d_{T} und somit zu einer Verschlechterung der Trennschärfe, d.h. zu einer Erhöhung des Überkornanteils im Feingut.

Insgesamt ergibt sich somit, daß ohne eine Erhöhung der Gasmenge und lediglich durch Erhöhung des Drucks die Trennkorngröße gesenkt werden kann, wobei im Rahmen des erfindungsgemäßen Verfahrens bevorzugt so vorgegangen wird, daß das Sichtgas und das Sichtgut über ein Gebläse oder einen Verdichter bzw. einen Kompressor, insbesondere ein Drehkolbengebläse eingebracht werden. Neben einem Drehkolbengebläse kann mit Vorteil ein Seitenkanalverdichter, Kompressor oder einfach ein Hochleistungsventilator eingesetzt werden.

Je nach Bauart des zentrifugalkraft-Windsichters und insbesondere in Abhängigkeit von der axialen Länge des Sichterrotors ist innerhalb des Sichtergehäuses mit einem Druckabfall zu rechnen. Mit Vorteil wird das erfindungsgemäße Verfahren daher so durchgeführt, daß der Überdruck gegenüber dem atmosphärischen Druck größer gewählt wird als der ermittelte Druckverlust über die axiale Länge des Rotors, wobei auf diese Weise sichergestellt wird, daß der gewünschte Überdruck über die gesamte axiale Länge des Rotors zur Verfügung steht.

Mit Vorteil wird im Rahmen der Erfindung so vorgegangen, daß der Betriebsdruck des Zentrifugal-Windsichters zumindest im Bereich des Sichterrotors zwischen 1,2 und 5 bar gewählt wird, wobei in besonders vorteilhafter Weise als Sichtgas Luft, Dampf und/oder Industriegase wie z.B. Verbrennungsabgase eingesetzt werden.

Im Rahmen des erfindungsgemäßen Verfahrens können konventionelle und auf bestimmte Betriebsparameter, wie beispielsweise Rotordrehzahl und Dimension ausgelegte Zentrifugalsichter in einfacher Weise an die gewünschte Trennkorngröße adaptiert werden, wofür mit Vorteil so vorgegangen wird, daß der Gebläseüberdruck in Abhängigkeit von der ermittelten Grenzkorngröße geregelt wird. Es gelingt somit, mit besonders einfachen Maßnahmen, nämlich lediglich mit einer Druckerhöhung und der Verwendung eines Druckgebläses anstelle des üblicherweise verwendeten Sauggebläses ohne weitere Modifikationen der bestehenden Zentrifugal-Windsichter die Trennkorngröße entsprechend herabzusetzen.

## Patentansprüche

1. Verfahren zum Sichten von Sichtgut mit einem Zentrifugalwindsichter, bei welchem Sichtgut und Sichtgas in den Windsichter eingetragen und Grobgut und Feingut gesondert ausgetragen werden, wobei das Sichtgas ggf. gemeinsam mit dem Sichtgut unter überatmosphärischem Druck in den Zentrifugal-Windsichter eingetragen wird und daß der Windsichter zumindest im Bereich des Sichterrotors unter überatmosphärischem Druck gehalten wird, **dadurch gekennzeichnet, daß** der Überdruck gegenüber dem atmosphärischen Druck größer gewählt wird als der ermittelte Druckverlust über die axiale Länge des Rotors.

2. Verfahren nach Anspruch 1, **dadurch gekennzeichnet, daß** das Sichtgas und das Sichtgut über ein Gebläse oder einen Verdichter, insbesondere ein Drehkolbengebläse eingebracht werden.

3. Verfahren nach Anspruch 1 oder 2, **dadurch gekennzeichnet, daß** der Betriebsdruck des Zentrifugal-Windsichters zumindest im Bereich des Sicherrotors zwischen 1, 2 und 5 bar gewählt wird.

4. Verfahren nach einem der Ansprüche 1 bis 3, **dadurch gekennzeichnet, daß** als Sichtgas Luft, Dampf und/oder Industriegase wie z.B. Verbrennungsabgase eingesetzt werden.

5. Verfahren nach einem der Ansprüche 1 bis 4, **dadurch gekennzeichnet, daß** der Gebläseüberdruck in Abhängigkeit von der ermittelten Grenzkorngröße geregelt wird.

## Claims

1. A method for separating material to be separated using a centrifugal air separator, wherein material to be separated and separating gas are charged into the air separator and coarse material and fine material are discharged separately, wherein the separating gas is fed into the centrifugal air separator under superatmospheric pressure, optionally along with the material to be separated, and that the air separator is maintained at superatmospheric pressure at least in the region of the separator rotor, **characterized in that** the overpressure relative to the atmospheric pressure is chosen to be larger than the pressure loss determined over the axial length of the rotor.

2. A method according to claim 1, **characterized in that** the separating gas and the material to be separated are charged via a blower or a compressor, in particular a rotary compressor.

3. A method according to claim 1 or 2, **characterized in that** the operating pressure of the centrifugal air separator is chosen between 1.2 and 5 bars at least in the region of the separator rotor.

4. A method according to any one of claims 1 to 3, **characterized in that** air, vapor and/or industrial gases such as, e.g., combustion offgases are used as separating gas.

5. A method according to any one of claims 1 to 4, **characterized in that** the overpressure of the blower is controlled as a function of the particle size limit determined.

## Revendications

1. Procédé pour séparer une matière à séparer au moyen d'un séparateur centrifuge à air, dans lequel la matière à séparer et le gaz de séparation sont introduits dans le séparateur à air, et la matière grossière et la matière fine sont extraites séparément, et dans lequel le gaz de séparation est introduit dans le séparateur centrifuge à air le cas échéant avec la matière à séparer, sous une pression supérieure à la pression atmosphérique, le séparateur à air étant maintenu à une pression supérieure à la pression atmosphérique au moins dans la zone du rotor du séparateur, **caractérisé en ce que** la surpression par rapport à la pression atmosphérique est choisie supérieure à la perte de charge déterminée sur la longueur axiale du rotor.

2. Procédé selon la revendication 1, **caractérisé en ce que** le gaz de séparation et la matière à séparer sont introduits au moyen d'une soufflante ou d'un compresseur, en particulier une soufflante à piston rotatif.

3. Procédé selon la revendication 1 ou 2, **caractérisé en ce que** la pression de service du séparateur centrifuge à air est choisie entre 1,2 et 5 bars au moins dans la zone du rotor du séparateur

4. Procédé selon lune des revendications 1 à 3, **caractérisé en ce qu'**on utilise comme gaz de séparation, de lair, de la vapeur et/ou des gaz industriels, tels que par exemple des gaz de combustion.

5. Procédé selon l'une des revendications 1 à 4, **caractérisé en ce que** la surpression de la soufflante est régulée en fonction de la grosseur limite déterminée des grains.
